# EUROPÄISCHE PATENTSCHRIFT

(11) **EP 0 688 663 B1**
(45) Veröffentlichungstag und Bekanntmachung des Hinweises auf die Patenterteilung: **22.03.2000**
(21) Anmeldenummer: 95107243.8
(22) Anmeldetag: 12.05.1995
(51) Int. Cl.: B31B 37/00, B65D 30/24, B65D 30/12

(54) **Verfahren zum Herstellen von an einem oder an beiden Enden mit einem durch Faltung gebildeten Boden versehenen Säcken oder Beuteln**
Method of making a bag by folding a block bottom in one or both ends
Procédé de production d'un sac par pliage d'une ou de deux bases croisées

(30) Priorität: 22.06.1994 DE 4421826
(43) Veröffentlichungstag der Anmeldung: 27.12.1995
(73) Patentinhaber: Bäumer, Josef, 48496 Hopsten (DE)
(72) Erfinder: Bäumer, Josef, 48496 Hopsten (DE)
(74) Vertreter: Loesenbeck, Karl-Otto, Dipl.-Ing.

(56) Entgegenhaltungen:
- DE-B- 1 058 825
- FR-A- 2 228 606
- GB-A- 677 256
- US-A- 2 224 656
- US-A- 4 453 370

## Beschreibung

Die vorliegende Erfindung betrifft ein Verfahren zum Herstellen von an einem oder an beiden Enden mit einem durch Faltung gebildeten Boden versehenen Säcken oder Beuteln aus flachen Schlauchabschnitten, bei denen die Schlauchabschnitte mittels eines Förderers quer gefördert werden, und gegebenenfalls zunächst zur Definition der Bodenkanten die jeweilige Enden der Schlauchabschnitte mit Rillungen versehen werden, woraufhin die Enden mittels Sauger vorgeöffnet werden, wonach die Enden unter Bildung von Eckeinschlägen geöffnet und anschließend zur Bildung der parallelen Bodenaußenkanten die Bodenfalzlinien in den geöffneten Boden eingebracht werden, so daß zur Schließung des Bodens die Bodenseitenumschläge längs der Bodenfalzlinien umlegbar sind. Die mittels eines solchen Verfahrens herzustellenden Beutel oder Säcke sind sogenannte Klotzbodenbeutel oder Klotzbodensäcke, aber auch Kreuzbodensäcke.

Nach den bisland bekannten Verfahren werden Klotzbodenbeutel oder Klotzbodensäcke jedoch mittels sogenannter Zylindermaschinen gefertigt. Die Maschinen sind so ausgelegt, daß die Schlauchabschnitte längs gefördert werden, d. h. die Längskanten der Schlauchabschnitte liegen in der Förderrichtung. Mit diesen Maschinen ist es nur möglich, an den vorauslaufenden Enden der Schlauchabschnitte die Klotzböden, die in der Branche auch als Blockböden bezeichnet werden, zu bilden. Üblicherweise werden die Klotzbodenbeutel oder Klotzbodensäcke aus Papier gefertigt. Insbesondere bei Klotzbodensäcken können dazu mehrere Papierlagen verwendet werden. Die Materiallagen der gefalteten Böden werden durch Klebung miteinander verbunden.

Der besondere Vorteil von Klotzbodenbeuteln oder Säcken liegt darin, daß sie im gefüllten Zustand eine exakte quaderförmige Form einnehmen, die für das nachfolgende Stapeln und Palettieren sehr vorteilhaft ist. Diese Form wird jedoch nur erreicht, wenn die Klotzbodenbeutel oder Klotzbodensäcke an beiden Enden mit solchen Böden versehen sind. Bislang ist jedoch eine solche maschinelle Fertigung nicht möglich.

Aus diesem Grunde sind sogenannte Kreuzbodenventilsäcke weit verbreitet. Der grundsätzliche Unterschied besteht darin, daß sie keine Seitenfalten aufweisen. Demzufolge wird auch keine exakte quaderförmige Form im gefüllten Zustand erreicht. Nach dem Aufziehen der Schlauchabschnittenden entsteht ein sogenannter offener Boden. Dabei werden den Längskanten zugeordnete Eckeinschläge gebildet. Bei Kreuzbodensäcken beschreiben die Eckeinschläge ein rechtwinkliges Dreieck. Die unter einem Winkel von 45 ° zur Bodenmitte hin stehenden Diagonalbodenkanten schneiden sich an der Längskante des Sackes. Bei Klotzbodenbeuteln liegen zwischen den beiden Diagonalbodenkanten die Materiallagen der Seitenfalten. Demzufolge sind die Eckeinschläge trapezförmig. Bedingt durch die Materiallagen der Seitenfalten ist die Höhe des offenen Bodens bei einem Klotzboden um die doppelte Tiefe der Seitenfalten größer als bei Kreuzböden. Das Aufziehen zum offenen Boden ist bei Klotzböden technisch aufwendiger. Aus diesem Grunde wurden bislang Klotzbodensäcke oder Klotzbodenbeutel im Längsförderverfahren gefertigt. Die Leistung einer solchen Maschine ist wesentlich geringer als die einer Maschine, die im Querförderverfahren arbeitet. Dies ist darauf zurückzuführen, daß die Durchlaufgeschwindigkeit der Schlauchabschnitte im Längsförderverfahren bei gleicher Leistung wesentlich größer ist, da normalerweise die Längen der Schlauchabschnitte wesentlich größer sind als die Breiten.

Auf der britischen Patentschrift 677 256 ist eine im Querförderverfahren arbeitende Sackmaschnine für Kreuzbodensäcke bekannt. Das Aufziehen der Schlauchenden zum offenen Boden erfolgt durch zwei gegenläufig rotierend antreibbare Aufziehwerkzeuge, die um horizontale und in Durchlaufrichtung der Schlauchabschnitte verlaufende Achsen rotieren. Zum Aufziehen werden die Schlauchabschnittenden um einen Winkel von 90 ° nach oben geklappt. Demzufolge tauchen die Aufziehwerkzeuge von oben her in den durch Sauger vorgeöffneten Boden ein. Ein Werkzeug ist für den linken Bereich des aufgezogenen Bodens und das andere Werkzeug für den rechten Bereich des Bodens notwendig. Jedes Aufziehwerkzeug besteht aus drei Fingern, wovon ein Finger für den vorderen Eckeinschlag, ein Finger für den hinteren Eckeinschlag und der dritte Finger für den mittleren Bereich notwendig ist. Die Finger der Aufziehwerkzeuge rotieren in einer vertikalen Ebene, die quer zur Durchlaufrichtung der Schlauchabschnitte steht. In Durchlaufrichtung der Schlauchabschnitte gesehen, sind die rotierend antreibbaren Finger ortsfest.

Diese bei der Fertigung von Kreuzbodensäcken angewendete Technik kann jedoch bei Klotzbodensäcken nicht angewendet werden, da die Aufziehwerkzeuge zu früh aus dem Schlauchabschnittende herauslaufen, da, wie bereits erwähnt, die Höhe des offenen Bodens bei einem Klotzboden wesentlich größer ist als bei einem Kreuzboden. Bei Klotzböden ist der Anteil des zu verformenden Materials wesentlich größer als bei Kreuzböden.

Der vorliegenden Erfindung liegt die Aufgabe zugrunde, ein Verfahren der eingangs näher beschriebenen Art aufzuzeigen, um Beutel oder Säcke mit Kreuz- oder Klotzböden insbesondere Säcke mit wenigstens einem Klotzboden mit gleicher Leistung wie Kreuzbodensäcke maschinell zu fertigen, wobei außerdem die Möglichkeit besteht, in einen Boden ein Füllventil in Form eines Blattes oder eines Schlauches einzulegen.

Die gestellte Aufgabe wird dadurch gelöst, daß nach der Voröffnung mittels der Sauger ein Spreizwerkzeug in das Schlauchabschnittende in einer horizontalen Ebene eingeführt wird und welches aus zwei um eine Horizontalachse entgegengesetzt schwenkbaren und gesteuerten, der Form des offenen Bodens entsprechenden Spreizteile besteht, die während des Aufziehens des Schlauchabschnittendes synchron mit dem Schlauchabschnitt bewegbar sind und an den Diagonalbodenkanten des aufgezogenen Bodens anliegen.

Dieses Verfahren ist für Klotzböden besonders geeignet, es lassen sich jedoch auch damit auch Kreuzböden herstellen. Unter Böden wird dabei immer der offene Boden verstanden. Nach dem Einführen des Spreizwerkzeuges in das vorgeöffnete Schlauchabschnittende werden die Spreizteile in entgegengesetzte Richtungen gespreizt, wodurch sich der offene Boden bildet. Da diese Spreizteile entsprechend der Form des offenen Bodens ausgelegt sind und die Bodenbildung entgegen dem Stand der Technik von innen erfolgt, wird ein äußerst exakter Boden gebildet. Dabei ist es unbedeutend, ob es sich um einen Klotzboden oder um einen Kreuzboden handelt. Bei diesem Verfahren wird beim Aufziehen der Schlauchabschnittenden zu einem offenen Klotzboden die Leistung einer bekannten Sackmaschine für Kreuzbodensäcke erreicht. Der Vorteil liegt auch noch darin, daß auf die bei Sackmaschinen für Kreuzbodensäcke bekannten, rotierend antreibbaren Öffnungswerkzeuge verzichtet werden kann und daß außerdem beide Arten von Böden hergestellt werden können. Das Spreizwerkzeug ist zweckmäßigerweise so ausgelegt, daß die Schränkachse für die beiden Spreizteile zu Beginn des Aufziehvorganges in Nähe der Kante des Schlauchabschnittes liegt. Auf die bislang notwendigen Rillungen kann im Normalfall verzichtet werden. Damit möglichst geringe Massen zu bewegen sind, ist vorgesehen, daß jedes Spreizteil aus zwei Fingern besteht, die innenseitig an den Diagonalbodenkanten anliegen. Nach dem Aufziehen des Kreuz- oder Klotzbodens werden sie entsprechend gesteuert und aus dem Boden herausgefahren. Auch bei diesem Vorschlag steht der aufgezogene Boden senkrecht zum Schlauchabschnitt. Da das Spreizwerkzeug zum Aufziehen des Schlauchabschnittendes mit der gleichen Geschwindigkeit wie der Schlauchabschnitt bewegt werden muß, ist vorgesehen, daß das Spreizwerkzeug in der horizontalen Ebene im Maschinentakt mit ungleichförmiger Geschwindigkeit antreibbar ist. Dabei können an dem Umlaufförderer mehrere Spreizwerkzeuge angeordnet werden, oder es können mehrere Umlaufförderer hintereinander mit einem oder mehreren Spreizförderern angeordnet sein.

In weiterer Ausgestaltung ist vorgesehen, daß zur exakten Führung der Schlauchabschnitte und der aufgezogenen Böden Saugbänder oder Saugkästen vorgesehen sind. Die synchron mit dein Schlauchabschnitt mitlaufenden Saugbänder garantieren eine exakte Förderung des Schlauchabschnittes und auch die Fixierung der aufgezogenen Böden.

In weiterer Ausgestaltung ist noch vorgesehen, daß den Spreizwerkzeugen Aufziehwerkzeuge zugeordnet sind, um den Boden in eine Zwischenstellung zu bringen. Die Verwendung solcher Aufziehwerkzeuge ist besonders bei der Fertigung von Klotzbodensäcken mit extrem tiefen Seitenfalten vorteilhaft. Es ist dann vorteilhaft, daß das Aufzichwerkzeug und das Spreizwerkzeug in einer vertikalen Ebene des aufzuziehenden Schlauchabschnittendes zur Bildung des offenen Bodens arbeiten. Dadurch wird erreicht, daß der offene Boden senkrecht steht, so daß die Bodenbildung sehr gut beobachtet werden kann. Dabei ist es dann zweckmäßig, wenn das Spreizwerkzeug von einer quer oder schräg zur Ebene des aufzuziehenden Bodens stehenden Stellung in die vertikale Ebene des aufgezogenen Bodens überführbar ist. Dieses ist besonders vorteilhaft, da das Spreizwerkzeug durch den durch die beiden inneren Kanten der Eckeinschläge begrenzten Schlitz in den teilweise aufgezogenen Boden einführbar ist. Damit sich der offene Boden exakt bildet, ist vorgesehen, daß die Außenkontur des Spreizwerkzeuges der Kontur der äußeren Kanten des aufgezogenen Bodens entspricht. Dabei kann es dann zweckmäßig sein, wenn die Höhe des in die Endstellung überführten Spreizwerkzeuges geringer ist als die Höhe des aufgezogenen Bodens, da es passieren kann, daß durch die Spreizwerkzeuge die volle Höhe des aufgezogenen Bodens noch nicht erreicht wird, so daß das Einführen des Spreizwerkzeuges in den teilweise geöffneten Boden Schwierigkeiten bereiten könnte. Eine besonders einfache Lösung wird erreicht, wenn das Spreizwerkzeug aus zwei gelenkig miteinander verbundenen Aufrichtplatten gebildet ist, wobei die Gelenkachse die vertikale Mittelachse ist. Vor dem Einführen des Spreizwerkzeuges in den teilweise geöffneten Boden läuft dieses dann noch synchron mit dem Schlauchabschnitt mit, die Aufrichtplatten stehen jedoch senkrecht zum aufzuziehenden Boden in einer zusammengeklappten Stellung. In dieser Stellung werden sie in den Boden eingeführt und dann in eine gemeinsame Ebene verschwenkt. Nachdem der offene Boden exakt gebildet wurde, werden sie in umgekehrter Reihenfolge wieder herausgefahren.

## Patentansprüche

1. Verfahren zum Herstellen von an einem oder an beiden Enden mit einem durch Faltung gebildeten Boden versehenen Säcken oder Beuteln aus flachen Schlauchabschnitten, bei denen die Schlauchabschnitte mittels eines Förderers quer gefördert werden, und gegebenenfalls zunächst zur Definition der Bodenkanten die jeweiligen Enden der Schlauchabschnitte mit Rillungen versehen werden, woraufhin die Enden mittels Sauger vorgeöffnet werden, wonach die Enden unter Bildung von Eckeinschlägen geöffnet und anschließend zur Bildung der parallelen Bodenaußenkanten die Bodenfalzlinien in den geöffneten Boden eingebracht werden, so daß zur Schließung des Bodens die Bodenseitenumschläge längs der Bodenfalzlinien umlegbar sind, dadurch gekennzeichnet, daß nach der Voröffnung mittels der Sauger ein Spreizwerkzeug in das Schlauchabschnittende in einer horizontalen Ebene eingeführt wird und welches aus zwei um eine Horizontalachse entgegengesetzt schwenkbaren und gesteuerten sowie der Form des offenen Bodens entsprechenden Spreizteilen besteht, die während des Aufziehens des Schlauchabschnittendes synchron mit dem Schlauchabschnitt bewegbar sind und an den Diagonalbodenkanten des aufgezogenen Bodens anliegen.

2. Verfahren nach Anspruch 1, dadurch gekennzeichnet, daß jedes Spreizteil aus zwei Fingern besteht, die innenseitig an den Diagonalbodenkanten anliegen.

3. Verfahren nach Anspruch 1, dadurch gekennzeichnet, daß das Spreizwerkzeug in der horizontalen Ebene im Maschinentakt mit ungleichförmiger Geschwindigkeit antreibbar ist.

4. Verfahren nach Anspruch 1, dadurch gekennzeichnet, daß die Schwenkachse der beiden Spreizteile zu Beginn des Aufziehvorganges im Bereich der Querkante des Schlauchabschnittes liegt.

5. Verfahren nach einem oder mehreren der vorhergehenden Ansprüche 1 bis 4, dadurch gekennzeichnet, daß den Spreizwerkzeugen ein den Boden in eine Zwischenstellung bringendes Aufzichwerkzeug zugeordnet ist.

6. Verfahren nach Anspruch 5, dadurch gekennzeichnet, daß die Spreizwerkzeuge und die Aufziehwerkzeuge in einer vertikalen Ebene des aufzuziehenden Schlauchabschnittendes zur Bildung des offenen Bodens arbeiten.

7. Verfahren nach Anspruch 5, dadurch gekennzeichnet, daß das Spreizwerkzeug von einer quer oder schräg zur Ebene des aufzuziehenden Bodens stehenden Stellung in die vertikale Ebene des aufgezogenen Bodens überführbar ist.

8. Verfahren nach Anspruch 5, dadurch gekennzeichnet, daß die Außenkontur des Spreizwerkzeuges der Kontur der äußeren Kanten des aufgezogenen Bodens entspricht oder im Wesentlichen entspricht.

9. Verfahren nach Anspruch 5, dadurch gekennzeichnet, daß das Spreizwerkzeug aus zwei gelenkig miteinander verbundenen Aufrichtplatten gebildet ist, wobei die Gelenkachse die vertikale Symmetrie- oder Mittelachse ist.

10. Verfahren nach einem oder mehreren der vorhergehenden Ansprüche 1 bis 9, dadurch gekennzeichnet, daß zur Führung der Schlauchabschnitte und/oder aufgezogenen Böden Saugkästen und Saugbänder vorgesehen sind.

## Claims

1. Method of manufacturing sacks or bags from flat tubular sections, provided at one or both ends with a base formed by folding, in which the tubular sections are conveyed transversely by means of a conveyer, and optionally, for definition of the base edges, the respective ends of the tubular sections are firstly provided with corrugations, whereupon the ends are initially opened by suction, after which the ends are opened, forming corner folds, and subsequently, in order to form the parallel outer base edges, the base fold lines are put in place in the open base, so that in order to close the base, the base side flaps can be laid along the base fold lines, characterised in that after the initial opening by suction, a spreading tool is introduced into the tubular section in a horizontal plane, which tool is composed of two spreading parts oppositely pivotable and controllable about a horizontal axis and corresponding to the shape of the open base, which are moveable synchronously with the tubular section during the folding up of the end of the tubular section, and lie against the diagonal base edges of the base of the folded-up base.

2. Method according to claim 1, characterised in that each spreading part is composed of two fingers, the inner sides of which lie against the diagonal base edges.

3. Method according to claim 1, characterised in that the spreading tool can be driven in time with the machine in the horizontal plane, at an irregular speed.

4. Method according to claim 1, characterised in that the pivoting axis of the two spreading pans is in the area of the transverse edges of the tubular section at the beginning of the folding procedure.

5. Method according to one or more of the preceding claims 1 to 4, characterised in that the spreading tool is associated with a folding tool bringing the base into an intermediate position.

6. Method according to claim 5, characterised in that the spreading tools and the folding tools work in a vertical plane of the tubular section to be folded up in order to form the open base.

7. Method according to claim 5, characterised in that the spreading tool can be transferred from a position transverse or at an angle to the plane of the base to be folded into the vertical plane of the folded-up base.

8. Method according to claim 5, characterised in that the outer contour of the spreading tool corresponds, or substantially corresponds, to the contour of the outer edges of the folded-up base.

9. Method according to claim 5, characterised in that the spreading tool is formed by two erecting plates joined together in an articulated manner, wherein the axis of the joint is the vertical axis of symmetry or central axis.

10. Method according to one or more of the preceding claims 1 to 9, characterised in that suction boxes and suction belts are provided for transporting the tubular sections and/or the folded-up bases.

## Revendications

1. Procédé de fabrication de sacs ou sachets pourvus, à une extrémité ou aux deux, d'un fond formé par pliage, à partir de sections de tube plates, dans lesquels les sections de tube sont convoyées en diagonale par un convoyeur et, le cas échéant, pour définir tout d'abord les arêtes du fond, les extrémités concernées des sections de tube sont pourvues de stries, puis les extrémités sont préouvertes au moyen d'un dispositif d'aspiration, à la suite de quoi les extrémités sont ouvertes en formant des plis angulaires et, enfin, pour former les arêtes externes de fond parallèles, les lignes de pliage de fond sont pratiquées dans le fond ouvert, de sorte que, pour fermer le fond, les rabats latéraux de fond peuvent être repliés le long des lignes de pliage de fond, caractérisé on ce qu'à la suite de la préouverture au moyen du dispositif d'aspiration, est introduit, dans un plan horizontal, dans l'extrémité de section de tube, un outil d'écartement constitué de deux éléments d'écartement, susceptibles de pivoter en sens inverse autour d'un axe horizontal, commandés et correspondant à la forme du fond ouvert, éléments qui, pendant l'ouverture de l'extrémité de section de tube, sont susceptibles de se déplacer de façon synchrone avec la section de tube, et sont situés au niveau des arêtes de fond diagonales du fond ouvert.

2. Procédé selon la revendication 1, caractérisé en ce que chaque élément d'écartement est constitué de deux doigts qui sont situés à l'intérieur des arêtes de fond diagonales.

3. Procédé selon la revendication 1, caractérisé en ce que l'outil d'écartement est susceptible d'être commandé, dans le plan horizontal, à la cadence de la machine, avec une vitesse irrégulière.

4. Procédé selon la revendication 1, caractérisé en ce que l'axe de pivotement des deux éléments d'écartement, au début de l'opération d'ouverture, se situe dans la zone de l'arête transversale de la section de tube.

5. Procédé selon l'une ou plusieurs des revendications précédentes 1 à 4, caractérisé en ce qu'un outil d'ouverture amenant le fond dans une position intermédiaire est associé aux outils d'écartement.

6. Procédé selon la revendication 5, caractérisé an ce que les outils d'écartement et les outils d'ouverture fonctionnent dans un plan vertical de l'extrémité de section de tube à ouvrir, afin de former le fond ouvert.

7. Procédé selon la revendication 5, caractérisé en ce que l'outil d'écartement est susceptible d'être amené à passer d'une position où il est perpendiculaire ou oblique par rapport au plan du fond à ouvrir à une position où il se trouve dans le plan vertical du fond ouvert.

8. Procédé selon la revendication 5, caractérisé en ce que le contour externe de l'outil d'écartement correspond ou correspond sensiblement au contour de l'arête extérieure du fond ouvert.

9. Procédé selon la revendication 5, caractérisé en ce que l'outil d'écartement est formé de deux plaques de redressement, articulées entre elles, l'axe d'articulation étant l'axe vertical de symétrie ou l'axe médian.

10. Procédé selon l'une ou plusieurs des revendications précédentes 1 à 9, caractérisé en ce que sont prévues, pour assurer le guidage des sections de tube et/ou des fonds ouverts, des caisses ou des bandes aspirantes.
